# EUROPÄISCHE PATENTANMELDUNG

(11) **EP 4 640 579 A1**
(43) Veröffentlichungstag der Anmeldung: **29.10.2025**
(21) Anmeldenummer: 25165636.9
(22) Anmeldetag: 24.03.2025
(51) Int. Cl.: B65D 43/24, E05D 11/06, E05C 17/24, E05C 17/28, B65D 43/16, A45C 13/34

(54) **DECKELFESTSTELLVORRICHTUNG FÜR EINEN TRANSPORTBEHÄLTER**

(30) Priorität: 24.04.2024 DE 102024111574; 10.07.2024 DE 102024119560
(71) Anmelder: Penn Elcom Ltd., Tyne and Wear NE37 1HB (GB)
(72) Erfinder: DRUMM, Martin, 67748 Odenbach (DE); HATTON, James, St. Leonards on Sea, East Sussex, TN38 0JY (GB)
(74) Vertreter: Dr. Solf & Zapf Patent- und Rechtsanwalts PartG mbB

(57) **Zusammenfassung**

Die vorliegende Erfindung betrifft eine Deckelfeststellvorrichtung (4) für einen Transportbehälter (1). Die Deckelfeststellvorrichtung (4) weist mindestens eine Lagereinheit (5), mindestens eine Führungseinheit (6) und mindestens einen Schwenkbügel (7) auf. Die Deckelfeststellvorrichtung (4) ist zumindest zwischen einer Arretierposition und einer Transportposition bewegbar. Ferner weist die Führungseinheit (6) mindestens ein Rastelement (10) auf. In der Arretierposition wirkt der Schwenkbügel (7) derart mit Rastelement (10) zusammenwirkt, dass die Deckelfeststellvorrichtung (4) in der Arretierposition gehalten wird. Erfindungsgemäß bewirkt das Rastelement (10) bei einer Bewegung der Deckelfeststellvorrichtung (4) zwischen der Arretierposition und der Transportposition zumindest eine temporäre elastische Verformung des Schwenkbügels (7).

## Beschreibung

Die Erfindung betrifft eine Deckelfeststellvorrichtung für einen Transportbehälter und einen Transportbehälter, der die Deckelfeststellvorrichtung aufweist.

Für ein leichtes Be- und Entladen von Transportbehältern sind Deckelfeststellvorrichtungen bekannt, die den Deckel eines Transportbehälters während des Be- und Entladens in einer offenen Position halten. Hierdurch kann ein unbeabsichtigtes Schließen des Deckels verhindert werden, was wiederum zu einer gesteigerten Sicherheit während des Be- oder Entladens führt. Ferner können Verletzungen von Menschen und/oder Beschädigungen des Transportguts verhindert werden.

Aus EP 2 230 189 A1 ist eine Deckelfeststellvorrichtung für einen Transportbehälter bekannt, die zwischen einer Arretierposition und einer Transportposition bewegbar ist. Hierzu weist die Deckelfeststellvorrichtung zwei Halbschalen auf, die durch ein Scharnierteil und ein Bügelelement verbunden sind. Das Bügelelement weist eine geschlossene Kontur auf, bei der zwei Bügelschenkel über zwei Bügelstege miteinander verbunden sind. Zwischen dem Scharnierteil und einer der beiden Halbschalen ist eine flexible Feststellfeder vorgesehen. Wird der Deckel des Transportbehälters geöffnet, so wird ein Bügelsteg des Bügelelements unter die Feststellfeder gedrückt, bis in der Arretierposition der Bügelsteg und damit das Bügelelement durch die Kraft der Feststellfeder arretiert wird. So verbleibt der Deckel in einer geöffneten Position und ein Schließen des Deckels wird erschwert.

Die aus dem Stand der Technik bekannten Deckelfeststellvorrichtungen sind aufwändig herzustellen. Darüber hinaus hat es sich gezeigt, dass die bekannten Deckelfeststellvorrichtungen lediglich geringe Haltekräfte aufweisen.

Der Erfindung liegt daher die Aufgabe zugrunde, eine Deckelfeststellvorrichtung für einen Transportbehälter sowie einen Transportbehälter bereitzustellen, die eine reduzierte Komplexität aufweisen, bei gleichzeitiger zuverlässiger Arretierung und verbesserter Haltekraft, die zudem justierbar ist.

Die Aufgabe wird erfindungsgemäß durch die Merkmale des kennzeichnenden Teils des Anspruchs 1 gelöst, nämlich dadurch, dass zumindest das Rastelement bei einer Bewegung der Deckelfeststellvorrichtung zwischen der Arretierposition und der Transportposition zumindest eine temporäre elastische Verformung des Schwenkbügels bewirkt. Durch die Verwendung des Schwenkbügels als elastisches Bauteil sind weitere Bauteile nicht erforderlich, um ein zuverlässiges Arretieren der Deckelfeststellvorrichtung sicherzustellen. Zudem wird die Komplexität der Deckelfeststellvorrichtung reduziert. Auch wird die Montagezeit der Deckelfeststellvorrichtung verringert. Ferner müssen weniger Komponenten zueinander justiert werden, so dass insgesamt die Herstellungszeit der erfindungsgemäßen Deckelfeststellvorrichtung reduziert wird. Da nur Rastelement und Schwenkbügel miteinander interagieren, wird gleichzeitig das Verschleißrisiko und damit die Verschleißanfälligkeit reduziert.

Vorteilhafterweise bewirkt das Rastelement, dass der Schwenkbügel zumindest dann, wenn sich die Deckelfeststellvorrichtung in der Arretierposition befindet, eine elastische Verformung erfährt. Insbesondere alternativ dazu erfährt der Schwenkbügel die temporäre elastische Verformung nur während der Bewegung, zumindest während eines zeitlichen Abschnitts der Bewegung, zwischen der Arretierposition und der Transportposition und liegt in der Arretierposition und in der Transportposition im Wesentlichen in seiner Ausgangsform vor. Insgesamt ist es möglich, die Arretierung des Schwenkbügels und damit die Arretierung des Deckels auf einfache Weise, die lediglich eines geringen Kraftaufwands bedarf, zu lösen. Es ist auch vorgesehen, dass die elastische Verformung sowohl während der Bewegung als auch in der Arretierposition vorliegt.

Im Sinne der vorliegenden Erfindung liegt eine elastische Verformung dann vor, wenn der Schwenkbügel, bei bestimmungsgemäßem Gebrauch sowohl in einem verformten Zustand als auch - zu einem anderen Zeitpunkt - in einem unverformten Zustand vorliegt. Ferner ist es von Vorteil, wenn der unverformte Zustand des Schwenkbügels auch nach einer Vielzahl von elastischen Verformungen stets im Wesentlichen identisch ist. Insbesondere ist die Verformung reversibel. Temporär oder zeitlich ist die elastische Verformung dann, wenn während der Bewegung von der Transportposition in die Arretierposition und/oder während der Bewegung von der Arretierposition in die Transportposition sowohl die elastische Verformung erzeugt wird als auch die elastische Verformung während dieser Bewegung wieder aufgelöst wird.

Die Bewegung zwischen der Arretierposition und der Transportposition ist entweder die Bewegung von der Arretierposition in die Transportposition oder von der Transportposition in die Arretierposition oder eine Kombination der beiden.

Unabhängig von der genauen Ausbildung der Lagereinheit und der Führungseinheit ist der Schwenkbügel in der Lagereinheit gelagert. Hierzu ist es vorteilhaft, wenn die Lagereinheit mindestens ein Lagerelement aufweist. Insbesondere ist es von Vorteil, wenn der Schwenkbügel in dem Lagerelement, beispielsweise in einem Lager, schwenkbar gelagert ist.

Es ist es vorteilhaft, wenn der Schwenkbügel mindestens zwei Schwenkbügelschenkel aufweist, insbesondere wenn die Schwenkbügelschenkel durch mindestens eine Schwenkbügelbasis miteinander verbunden sind. Zwischen einem Schwenkbügelschenkel und einer Schwenkbügelbasis ist vorzugsweise eine Ecke angeordnet. Beispielsweise weist der Schwenkbügel eine im Wesentlichen rechteckige Form oder eine im Wesentlichen trapezförmige Form auf. Bevorzugt weist der Schwenkbügel eine sich verjüngende Form, insbesondere eine sich in Richtung auf das Rastelement zu verjüngende Form auf. Beispielsweise ist es möglich, dass die beiden Schwenkbügelschenkel aufeinander zulaufen, vorzugsweise in Richtung des Rastelements. Ferner ist es von Vorteil, wenn das Profil aller Schwenkbügelschenkel im Wesentlichen gleich und/oder konstant ist. Insbesondere wenn der Schwenkbügel einen im Wesentlichen kreisförmigen Querschnitt aufweist, ist es von Vorteil, wenn der Durchmesser aller Schwenkbügelschenkel im Wesentlichen gleich groß, vorzugsweise konstant, ist. Weist der Schwenkbügel zwei Schwenkbügelschenkel auf, so ist es von Vorteil, wenn das Rastelement symmetrisch zu einer Mittelachse der Deckelfeststellvorrichtung ist, wobei sich die Mittelachse bevorzugt in einer Längsrichtung erstreckt. Dies ermöglicht eine synchrone Bewegung der Schwenkbügelschenkel.

Alternativ dazu ist insbesondere vorgesehen, dass der Schwenkbügel im Wesentlichen als Stift oder als Haken ausgebildet ist.

Um eine ungewollte Geräuschentwicklung, beispielsweise ein Klappern oder Rasseln des Schwenkbügels, zu vermeiden, ist es bevorzugt, dass der Schwenkbügel im Wesentlichen spielfrei in der Lagereinheit gelagert ist. Unter spielfrei ist im Zusammenhang mit der vorliegenden Erfindung zu verstehen, dass eine Bewegung in Richtung einer Außenkontur zumindest teilweise verhindert wird. Hierzu ist es insbesondere vorgesehen, dass ein Abstand zwischen dem Schwenkbügel und der Lagereinheit im Wesentlichen kleiner als 0,1 mm, vorzugsweise im Wesentlichen kleiner als 0,05 mm, ist. Zusätzlich oder alternativ ist bevorzugt vorgesehen, dass der Schwenkbügel mittels eines Distanzhalters zu der Führungseinheit angeordnet, vorzugsweise gesichert, ist. Weiter bevorzugt ist es vorgesehen, dass der Distanzhalter in einer Aussparung der Führungseinheit angeordnet ist. Ferner ist es vorteilhafterweise vorgesehen, dass der Distanzhalter den Schwenkbügel zumindest in einem Abschnitt zumindest teilweise, vorzugsweise zumindest in einem Abschnitt vollständig, umgibt. Es ist von Vorteil, wenn vorgesehen ist, dass der Distanzhalter unter Verwendung eines Kunststoffs, vorzugsweise zumindest teilweise aus Kunststoff, hergestellt ist.

Der Transportbehälter ist beispielsweise ein Flightcase und/oder ist geeignet für den Transport von zerbrechlichen Gütern, wie beispielsweise Musikinstrumenten, Messgeräten oder Tontechnik. Der Transportbehälter weist mindestens einen Transportbehälterdeckel, auch als Deckel bezeichnet, und mindestens einen Transportbehälterkörper auf.

Die Deckelfeststellvorrichtung ist vorteilhaft an dem Transportbehälter anbringbar, insbesondere derart, dass die Lagereinheit an dem Transportbehälterdeckel und die Führungseinheit an dem Transportbehälterkörper anbringbar ist. Auch eine umgekehrte Anbringung ist möglich, so dass die Lagereinheit an dem Transportbehälterkörper und die Führungseinheit an dem Transportbehälterdeckel anbringbar ist. Die Lagereinheit und die Führungseinheiten sind voneinander getrennte Einheiten, die zumindest zwischen der Transportposition und der Arretierposition relativ zueinander bewegbar, insbesondere schwenkbar, sind. Die Lagereinheit und die Führungseinheit sind insbesondere derart relativ zueinander bewegbar, dass sie in der Arretierposition einen Winkel einschließen, beispielsweise einen Winkel von etwa 120° bis 60°, bevorzugt im Wesentlichen 70° oder im Wesentlichen 80° oder im Wesentlichen 90° oder im Wesentlichen 100°.

In einer Standardausführung weisen die Führungseinheit und die Lagereinheit im Wesentlichen dieselben Abmessungen, insbesondere die gleiche Erstreckung in einer Querrichtung, auf. Insbesondere erstreckt sich die Querrichtung im Wesentlichen parallel entlang einer Schwenkachse, wobei der Schwenkbügel um die Schwenkachse schwenkbar ist. Rechtwinklig zu der Querrichtung erstreckt sich eine Längsrichtung. Material kann eingespart werden, wenn die Lagereinheit eine kürzere Erstreckung in Längsrichtung aufweist als die Erstreckung der Führungseinheit in Längsrichtung. Selbstverständlich kann es auch vorgesehen sein, dass die Führungseinheit eine kürzere Erstreckung in Längsrichtung aufweist als die Lagereinheit in Längsrichtung. Ferner kann vorgesehen sein, dass die absolute Erstreckung der Deckelfeststellvorrichtung in Querrichtung und Längsrichtung in Abhängigkeit von den Abmessungen des Transportbehälters und/oder dem Gewicht zumindest des Transportbehälterdeckels bestimmbar ist. Ferner hängen die Erstreckungen in Quer- bzw. Längsrichtung der Deckelfeststellvorrichtung von der für das Arretieren und Halten des Deckels des Transportbehälters erforderlichen Kraft ab.

Die Transportposition entspricht der Position der Deckelfeststellvorrichtung, die die Deckelfeststellvorrichtung einnimmt, wenn der Transportbehälter geschlossen ist, also vorzugsweise, wenn der Deckel vollständig auf dem Transportbehälterkörper anliegt. Die Arretierposition entspricht der Position, die die Deckelfeststellvorrichtung einnimmt, wenn der Transportbehälter zum Be- und Entladen geöffnet ist, vorzugsweise vollständig geöffnet ist. Zudem wird in der Arretierposition der Transportbehälterdeckel in einer geöffneten Stellung gehalten, bzw. arretiert, so dass das Beladen und/oder Entladen des Transportbehälters erleichtert wird.

Gemäß einer vorteilhaften Ausführungsform der Deckelfeststellvorrichtung sind die Lagereinheit und die Führungseinheit in der Arretierposition in einem Winkel zueinander angeordnet. Vorteilhafterweise verbindet der Schwenkbügel die Lagereinheit und die Führungseinheit. Ferner ist es von Vorteil, wenn der Schwenkbügel in der Arretierposition einen ersten Winkel mit der Lagereinheit und einen zweiten Winkel mit der Führungseinheit einschließt. Insbesondere ist der zweite Winkel kleiner als der erste Winkel.

In der Transportposition liegen die Lagereinheit und die Führungseinheit im Wesentlichen in einer Ebene. Wird der Deckel der Transporteinheit mit der daran angebrachten Deckelfeststellvorrichtung geöffnet, so bewegt sich die an dem Deckel angebrachte Einheit, die Führungseinheit oder vorzugsweise die Lagereinheit, mit dem Deckel. Hierbei durchläuft der Schwenkbügel eine Schwenkbewegung relativ zu der Lagereinheit. Gleichzeitig bewegt sich der Schwenkbügel relativ zu der Führungseinheit, wobei das Rastelement den Schwenkbügel zumindest temporär elastisch verformt. Insbesondere bewegt sich der Schwenkbügel entlang des Rastelements. Hierbei drückt das Rastelement den Schwenkbügel in eine verformte Form. Die zumindest temporäre elastische Verformung des Schwenkbügels bewirkt, dass der Schwenkbügel in eine Position überführt wird, in der der Schwenkbügel so mit dem Rastelement zusammenwirkt, dass die Deckelfeststellvorrichtung in der Arretierposition gehalten wird.

Vorteilhafterweise ist der Schwenkbügel in der Arretierposition teilweise elastisch verformt, insbesondere verglichen mit der Transportposition. Die Verformung des Schwenkbügels besteht in diesem Fall auch in der Arretierposition. Alternativ oder zusätzlich erfährt der Schwenkbügel die elastische Verformung nur oder auch während der Bewegung zwischen der Arretierposition und der Transportposition. Mit anderen Worten weist in diesem Fall der Schwenkbügel in der Arretierposition und in der Transportposition dieselbe Verformung auf, insbesondere weist der Schwenkbügel in der Transportposition und in der Arretierposition eine Ausgangsform, beispielsweise eine unverformte Form, auf.

Wird nun der Transportbehälter wieder geschlossen, so durchläuft der Schwenkbügel eine Schwenkbewegung relativ zu der Lagereinheit. Insbesondere wird hierbei die elastische Verformung des Schwenkbügels durch das Rastelement aufgelöst und vorzugsweise der Schwenkbügel in im Wesentlichen dieselbe Form überführt wie vor der Bewegung von der Transportposition in die Arretierposition. Die Bewegung des Schwenkbügels endet spätestens, wenn die Deckelfeststellvorrichtung die Transportposition erreicht. Insbesondere bewegt sich der Schwenkbügel entlang des Rastelements zurück in die Transportposition. Vorzugsweise wird der Transportbehälter dadurch geschlossen, dass der Deckel in Richtung des Transportbehälterkörpers bewegt, insbesondere gezogen, wird.

Für den Fall, dass der Schenkbügel sowohl in der Transportposition als auch in der Arretierposition in der Ausgangsform vorliegt, so ist insbesondere vorgesehen, dass bei der Bewegung von der Arretierposition in die Transportposition der Schenkbügel durch das Rastelement elastisch verformt wird und anschließend wieder in die Ausgangsform überführt wird, beispielsweise durch Aufhebung der elastischen Verformung.

Es ist auch vorgesehen, dass der Schwenkbügel in der Transportposition elastisch verformt ist und sich während der Bewegung von der Transportposition in die Arretierposition elastisch verformt, indem er in seine unverformte Ausgangsposition zurückkehrt.

Ferner kann vorgesehen sein, dass die Führungseinheit und/oder die Lagereinheit mindestens eine Vertiefung aufweist/aufweisen. Insbesondere kann vorgesehen sein, dass der Schwenkbügel in der Transportposition in der Vertiefung angeordnet ist und/oder dass das Rastelement zumindest teilweise in der Vertiefung angeordnet ist. Hierdurch wird der benötigte Bauraum reduziert.

Insbesondere ist vorgesehen, dass das Rastelement und der Schenkbügel in der Arretierposition zumindest teilweise kraftformschlüssig miteinander zusammenwirken.

In einer vorteilhaften Ausführungsform der Erfindung wirken das Rastelement und der Schwenkbügel in der Arretierposition kraftformschlüssig zusammen. Der Kraftformschluss zwischen dem Schwenkbügel und dem Rastelement hält den Schwenkbügel in seiner Position und hält damit mittelbar den Transportbehälterdeckel offen. Es ist somit möglich, auf zusätzliche Komponenten zu verzichten, wodurch die Komplexität der Deckelfeststellvorrichtung weiter minimiert wird.

Um die Bewegung des Schwenkbügels zu erleichtern, weist in einer bevorzugten Ausführungsform der Deckelfeststellvorrichtung das Rastelement mindestens eine Führungskontur auf. Bei einer Bewegung der Deckelfeststellvorrichtung zwischen der Arretierposition und der Transportposition bewirkt die Führungskontur eine elastische Verformung des Schwenkbügels. Insbesondere weist das Rastelement eine in der Draufsicht seitlich an dem Rastelement angeordnete Führungskontur auf. Weist der Schwenkbügel mindestens einen Schwenkbügelschenkel auf, so bewirkt die Führungskontur, insbesondere die seitlich an dem Rastelement angeordnete Führungskontur, eine elastische Verformung zumindest eines Schwenkbügelschenkels des Schwenkbügels.

Ferner ist es vorzugsweise vorgesehen, dass das Rastelement mindestens zwei Führungskonturen aufweist. Bevorzugt ist es vorgesehen, dass die beiden Führungskonturen jeweils an einer Seite des Rastelements angeordnet sind, weiter bevorzugt dass die beiden Führungskonturen, beispielsweise in Draufsicht, achsensymmetrisch zu einer Rastelementmittelachse angeordnet sind.

Bei der Bewegung der Deckelfeststellvorrichtung aus der Transportposition in die Arretierposition erfährt der Schwenkbügelschenkel eine elastische Verformung durch die Führungskontur. Mit anderen Worten erzeugt die Führungskontur die Verformung des Schwenkbügels, insbesondere die elastische Verformung des Schwenkbügels. Beispielsweise ist die elastische Verformung des Schwenkbügels derart, dass mindestens ein Schwenkbügelschenkel in der Draufsicht eine seitliche Verformung, zum Beispiel nach außen in Richtung eines Rands der Führungseinheit, erfährt. Sind zwei Schwenkbügelschenkel vorgesehen, so drückt das Rastelement die beiden Schwenkbügelschenkel vorzugsweise auseinander.

Angemerkt sei, dass in der Draufsicht, wenn die Deckelfeststellvorrichtung in der Transportposition ist, die Deckelfeststellvorrichtung in einer Ebene zu sehen ist.

Es ist insbesondere vorgesehen, dass das Rastelement eine in Draufsicht im Wesentlichen rechteckige Form aufweist. Vorzugsweise ist vorgesehen, dass die Führungskontur, beispielsweise in der Draufsicht, zumindest teilweise aus der im Wesentlichen rechteckigen Form hervorsteht. Vorzugsweise ist vorgesehen, dass sich jeweils eine Führungskontur von gegenüberlegenden Seiten des Rastelements erstreckt. Bevorzugt sind die Führungskonturen gegenüberliegend zueinander oder versetzt zueinander angeordnet. Alternativ ist vorzugsweise vorgesehen, dass die Führungskontur als Ausnehmung, beispielsweise in der Draufsicht, der im Wesentlichen rechteckigen Form ausgebildet ist.

Um den Halt des Schwenkbügels zusätzlich zu stabilisieren und so den Halt der Deckelfeststellvorrichtung in der Arretierposition zu verbessern, ist es bevorzugt, dass die Führungskontur mindestens eine Einbuchtung aufweist, und dass der Schwenkbügel in der Arretierposition zumindest teilweise in der Einbuchtung aufgenommen ist. Insbesondere ist der Schwenkbügelschenkel in der Arretierposition zumindest teilweise in der Einbuchtung aufgenommen. Zur Reduzierung der Komplexität ist es weiter bevorzugt, dass der Schwenkbügel, insbesondere der Schwenkbügelschenkel, nur in der Arretierposition zumindest teilweise in der Einbuchtung aufgenommen ist.

Wenn die Form der Einbuchtung einer Negativform der Außenkontur des Schwenkbügelschenkels in der Arretierposition ist, so kann das Zusammenwirken zwischen dem Schwenkbügel und dem Rastelement in der Arretierposition der Deckelfeststellvorrichtung weiter verbessert werden. Die Form der Ausbuchtung ist beispielsweise in der Draufsicht zu betrachten. Weist beispielsweise der Schwenkbügel, insbesondere der Schwenkbügelschenkel, ein kreisförmiges Profil im Querschnitt auf, so weist die Einbuchtung eine kreissegmentförmige Form, zumindest in der Draufsicht, auf. Beispielsweise kann vorgesehen sein, dass die Einbuchtung eine halbkreisförmige Form aufweist. Ferner weist der Schwenkbügel einen in der Seitenansicht schrägen Verlauf auf, wenn die Deckelfeststellvorrichtung in der Arretierposition ist. Es ist also vorteilhaft, wenn sich die Form der Einbuchtung in der Seitenansicht schräg erstreckt. Mit anderen Worten ist es vorteilhaft, wenn die Form der Einbuchtung schräg durch eine Ebene, die sich parallel zu der Draufsicht erstreckt, verläuft. Bevorzugt erstreckt sich die Einbuchtung an einem Rand des Rastelements. An dieser Stelle sei angemerkt, dass vorzugsweise das Profil des Schwenkbügels einen im Verlauf konstanten Querschnitt aufweist.

Eine unbeabsichtigte Bewegung des Schwenkbügels aus der Arretierposition kann verhindert werden, wenn die Einbuchtung mindestens einen Stützvorsprung aufweist, und wenn sich der Stützvorsprung in einem Randbereich der Einbuchtung erstreckt. In einer Ausführungsform ist der Stützvorsprung so ausgebildet, dass eine Kraft zum Bewegen der Deckelfeststellvorrichtung von der Arretierposition in die Transportposition größer ist als eine Kraft zum Bewegen der

Deckelfeststellvorrichtung von der Transportposition in die Arretierposition. Der Schwenkbügel, insbesondere der Schwenkbügelschenkel, liegt beispielsweise in der Arretierposition der Deckelfeststellvorrichtung zumindest teilweise an dem Stützvorsprung an, insbesondere rastet der Schwenkbügel an dem Stützvorsprung. Um das Eintreten des Schwenkbügels in die Einbuchtung zu erleichtern, ist es bevorzugt, dass der Stützvorsprung eine gerundete Außenkante aufweist.

Um das Eintreten des Schwenkbügels in die Führungskontur, insbesondere in die Einbuchtung, weiter zu vereinfachen, ist vorgesehen, dass die Führungskontur mindestens einen Einführabschnitt aufweist. Insbesondere ist es vorteilhaft, wenn der Einführabschnitt zumindest teilweise gewölbt ist. Alternativ oder zusätzlich ist es vorgesehen, dass der Einführabschnitt zumindest teilweise als Einführschräge ausgebildet ist. Durch den Einführabschnitt ist es möglich, dass der Schwenkbügel zumindest bei einer Bewegung der Deckelfeststellvorrichtung von der Transportposition in die Arretierposition an dem Einführabschnitt entlanggleitet. So werden Kollisionen zwischen dem Schwenkbügel und dem Rastelement, insbesondere der Führungskontur, und/oder Beschädigungen des Schwenkbügels und/oder der Führungskontur vermieden. Es ist weiter bevorzugt, dass sich der Schwenkbügel bei einer Bewegung zwischen der Arretierposition und der Transportposition zumindest teilweise entlang des Einführabschnitts bewegt. Insbesondere ist es vorgesehen, dass der Einführabschnitt zumindest teilweise eine elastische Verformung des Schwenkbügels vorbereitet und/oder herbeiführt. Vorteilhafterweise ist der Führungsvorsprung benachbart zu dem Einführabschnitt angeordnet. Insbesondere liegt der Führungsvorsprung in der Arretierposition zumindest teilweise an dem Schwenkbügel an. Es versteht sich von selbst, dass es auch möglich ist, dass der Führungsvorsprung in der Arretierposition vollständig an dem Führungsvorsprung anliegt.

Bei einer Bewegung der Deckelfeststellvorrichtung von der Transportposition in die Arretierposition bewegt sich der Schwenkbügel, insbesondere ein Schwenkbügelschenkel, an der Führungskontur entlang, wobei vorzugsweise der Schwenkbügel zumindest teilweise eine elastische Verformung erfährt. Gleichzeitig verändert der Schwenkbügel seine Position zu der Führungseinheit und schwenkt um die Lagerung (das Lager) des Schwenkbügels in der Lagereinheit. Hierbei stellt sich der Schwenkbügel auf.

Sofern der Stützvorsprung vorhanden ist, übertritt der Schwenkbügel den Führungsvorsprung nach einer Bewegung entlang des Einführabschnitts. Der Führungsvorsprung führt die Bewegung des Schwenkbügels zumindest teilweise während einer Bewegung der Deckelfeststellvorrichtung aus der Transportposition in die Arretierposition. Es ist möglich, dass an dem Führungsvorsprung und/oder nach dem Passieren des Führungsvorsprungs die elastische Verformung des Schwenkbügels im Wesentlichen konstant bleibt oder zumindest teilweise aufgehoben ist.

Insbesondere ist vorgesehen, dass die Führungseinheit einen Rand aufweist. Ferner ist es von Vorteil, wenn der Schwenkbügel in der Arretierposition zumindest teilweise zwischen dem Rand der Führungseinheit und dem Rastelement, insbesondere der Führungskontur, angeordnet ist, so dass sich der Schwenkbügel bei einer Bewegung zwischen der Arretierposition und der Transportposition zumindest teilweise in Richtung des Rands der Führungseinheit elastisch verformt. So wird der Schwenkbügel durch das Rastelement zumindest teilweise von dem Rastelement weggedrückt, zumindest dann, wenn die Deckelfeststellvorrichtung von der Transportposition in die Arretierposition bewegt wird. Es kann vorgesehen sein, dass sich der Schwenkbügel zumindest teilweise in Richtung des Rands der Führungseinheit elastisch verformt. Hierdurch ist es möglich, den für die Deckelfeststellvorrichtung benötigten Bauraum zu verringern. Sind zwei Schwenkbügelschenkel vorgesehen, so ist es vorteilhaft vorgesehen, dass die beiden Schwenkbügelschenkel bei der elastischen Verformung voneinander weg verformt werden, beispielsweise auseinandergedrückt werden.

Alternativ oder zusätzlich ist es möglich, dass das Rastelement, insbesondere die Führungskontur, zumindest teilweise von einem seitlichen Rand der Führungseinheit hervorsteht, und dass das Rastelement auf einen Schwenkbügel zuweist, so dass sich der Schwenkbügel bei einer Bewegung zwischen der Arretierposition und der Transportposition von dem seitlichen Rand der Führungseinheit weg elastisch verformt. Es ist insbesondere vorgesehen, dass sich der Schwenkbügel zumindest teilweise in Richtung eines Innenraums der Führungseinheit elastisch verformt. Sind zwei Schwenkbügelschenkel vorgesehen, so ist es vorteilhaft, wenn die beiden Schwenkbügelschenkel aufeinander zu verformt werden, beispielsweise zusammengedrückt werden.

Um die Montage der Deckelfeststellvorrichtung als solches zu vereinfachen, kann eine Deckelfeststellvorrichtung bereitgestellt werden, bei der die Führungseinheit mindestens einen Kragen aufweist und das Rastelement an dem Kragen angeordnet ist. Insbesondere kann vorgesehen sein, dass der Kragen eine Kragenvertiefung aufweist und dass das Rastelement an dem Kragen angeordnet ist. So kann ein Verrutschen des Rastelements innerhalb der Führungseinheit reduziert oder vollständig verhindert werden. Vorzugsweise ist das Rastelement im Wesentlichen formschlüssig in der Kragenvertiefung angeordnet. Dadurch, dass ein Kragen vorgesehen ist, ist es möglich, die Anbringung der Deckelfeststellvorrichtung an dem Transportbehälter zu vereinfachen. Hierfür kann die Deckelfeststellvorrichtung an dem Kragen mindestens ein Befestigungsmittel aufweisen. Beispielsweise ist das Befestigungsmittel ein Loch, das dazu eingerichtet ist, eine Schraube oder eine Niete aufzunehmen.

Gemäß einer bevorzugten Ausführungsform ist es vorgesehen, dass die Führungseinheit mindestens ein Führungselement aufweist und dass das Rastelement als von dem Führungselement verschiedenes Bauteil ausgebildet ist. Insbesondere ist vorgesehen, dass das Rastelement mit dem Führungselement verbunden ist. Beispielsweise ist die Verbindung derart ausgestaltet, dass das Rastelement mit dem Führungselement lösbar verbunden ist oder vernietet ist. Lösbar verbunden bedeutet in dem vorliegenden Zusammenhang, dass ein zerstörungsfreies Trennen von zwei Komponenten, hier dem Rastelement und dem Führungselement, möglich ist. Dies erleichtert den Austausch des Rastelements, beispielsweise aufgrund von Verschleiß des Rastelements. Vorzugsweise ist die Deckelfeststellvorrichtung so ausgebildet, dass das Rastelement mindestens eine Rastelementgrundeinheit und mindestens eine Rasteinheit aufweist. Beispielsweise ist es möglich, dass die Rastelementgrundeinheit aus einem anderen Material hergestellt ist als die Rasteinheit. So ist es möglich, dass die Rastelementgrundeinheit aus einem Metall hergestellt ist und/oder mit einem Material beschichtet ist, insbesondere verzinkt ist. Die Rasteinheit ist vorzugsweise unter Verwendung eines nicht korrodierbaren Materials, beispielsweise eines Kunststoffs, hergestellt und/oder zumindest teilweise mit Kunststoff beschichtet. Gemäß einer beispielhaften Ausführung ist die Rastelementgrundeinheit mit der Rasteinheit zumindest teilweise umspritzt. Es wird also vorzugsweise ein Spritzverfahren, beispielsweise ein Kunststoffspritzverfahren, eingesetzt, um das Rastelement herzustellen. Insbesondere ist vorgesehen, dass die Führungskontur aus einem Kunststoff ausgebildet oder mit einem Kunststoff beschichtet ist. Alternativ oder zusätzlich dazu ist vorgesehen, dass der Schwenkbügel zumindest in den Bereichen, in denen er mit dem Rastelement zusammenwirkt, mit einem Kunststoff beschichtet ist.

Vorzugsweise ist vorgesehen, dass in der Arretierposition der Schwenkbügel mit der Rasteinheit in Rasteingriff steht. Somit verrastet der Schwenkbügel mit der Rasteinheit, so dass eine Arretierung des Schwenkbügels erfolgt. Damit befindet sich die Deckelfeststellvorrichtung in der Arretierposition. Ganz allgemein wird die Deckelfeststellvorrichtung durch den Schwenkbügel in der Arretierposition gehalten. Insbesondere erfolgt die Arretierung des Schwenkbügels dadurch, dass ein Schwenkbügelschenkel mit der Rasteinheit verrastet.

Alternativ wird vorgeschlagen, dass das Rastelement einstückig mit dem Führungselement ausgebildet ist. Das Rastelement ist somit Teil des Führungselements. Hierdurch wird der Montageaufwand reduziert.

Der Montageaufwand kann weiter reduziert werden, wenn der Schwenkbügel einstückig ausgebildet ist, vorzugsweise mit gerundeten Ecken. Grundsätzlich und unabhängig von der Form des Schwenkbügels, ist es möglich, dass der Schwenkbügel aus einem Metall hergestellt ist und/oder mit einem Material beschichtet ist, insbesondere verzinkt ist. Insbesondere ist es vorgesehen, dass der Schwenkbügel als Biegeteil hergestellt ist.

Weiter bevorzugt wird vorgeschlagen, dass der Schwenkbügel mindestens eine Öffnung aufweist. Insbesondere ist vorgesehen, dass die Öffnung an einer Schwenkbügelbasis, die an der Führungseinheit angeordnet ist, ausgebildet ist. Vorteilhafterweise ist vorgesehen, dass die Öffnung zwischen dem Führungselement und dem Rastelement angeordnet ist. Hierdurch wird der Herstellungsaufwand des Schwenkbügels reduziert.

Vorzugsweise ist vorgesehen, dass das Rastelement innerhalb der Öffnung der Schwenkbügelbasis angeordnet ist. Die Schwenkbügelbasis weist insbesondere zwei gegenüberliegend zueinander angeordnete Stirnflächen auf. Die Stirnflächen werden vorzugsweise durch das Rastelement zumindest temporär voneinander wegbewegt. Vorzugsweise weisen die Stirnflächen in der Ausgangsposition und in der Rastposition einen identischen Abstand zueinander auf. Beispielsweise wirkt bei einer Bewegung aus der Ausgangposition in die Rastposition jeweils eine Stirnfläche mit einem Führungsvorsprung zusammen, um den Schwenkbügel elastisch zu verformen. Die beiden Führungsvorsprünge drücken die Stirnflächen beispielsweise voneinander weg. In der Rastposition wirken die Stirnflächen beispielsweise kraftformschlüssig mit den Führungsvorsprüngen zusammen, insbesondere um den Schwenkbügel zu arretieren. Dadurch, dass das Rastelement innerhalb der Öffnung der Schwenkbügelbasis angeordnet ist, wird der Schwenkbügel bei einer Bewegung zwischen Arretierposition und Transportposition durch die Öffnung aufgeweitet und der Schwenkbügel erfährt eine elastische Verformung.

Damit die Deckelfeststellvorrichtung den Deckel des Transportbehälters nicht nur in der Arretierposition halten kann, sondern auch das Öffnen und Schließen des Transportbehälters erleichtert, wird insbesondere vorgeschlagen, dass die Deckelfeststellvorrichtung ferner mindestens ein Scharnier aufweist. Darüber hinaus wird vorgeschlagen, dass das Scharnier seitlich benachbart zu der Lagereinheit und der Führungseinheit angeordnet ist. Zusätzlich oder alternativ wird für eine Reduzierung des erforderlichen Bauraums vorgeschlagen, dass das Scharnier zwischen der Lagereinheit und der Führungseinheit angeordnet ist.

Insbesondere ist vorgesehen, dass das Rastelement zumindest teilweise zwischen der Führungseinheit und dem Scharnier angeordnet ist. Alternativ ist insbesondere vorgesehen, dass das Rastelement zumindest teilweise zwischen der Lagereinheit und dem Scharnier angeordnet ist. Dadurch, dass sich das Scharnier in Draufsicht oberhalb von dem Rastelement befindet, wird das Rastelement durch das Scharnier gegenüber Umwelteinflüssen geschützt.

Gemäß einem weiteren Aspekt der Erfindung wird ein Transportbehälter bereitgestellt. Der Transportbehälter weist mindestens einen Transportbehälterkörper, mindestens einen Transportbehälterdeckel und mindestens eine erfindungsgemäße Deckelfeststellvorrichtung auf. Die Deckelfeststellvorrichtung verbindet den Transportbehälterkörper und den Transportbehälterdeckel. Die vorangehend ausgeführten Ausführungsformen und Vorteile der erfindungsgemäßen Deckelfeststellvorrichtung gelten gleichermaßen für den erfindungsgemäßen Transportbehälter und vice versa. Insbesondere ist die Lagereinheit an dem Transportbehälterdeckel angebracht und die Führungseinheit ist an dem Transportbehälterkörper angebracht.

Für eine gleichmäßige Kraft- und Lastverteilung ist es von Vorteil, wenn der Transportbehälter mindestens zwei Deckelfeststellvorrichtungen aufweist, wobei insbesondere die Deckelfeststellvorrichtungen gleichverteilt an einer Seite des Transportbehälterdeckels und einer dem Transportbehälterdeckel benachbarten Seite des Transportbehälterkörpers angebracht sind.

Weitere vorteilhafte Ausgestaltungen der Erfindung ergeben sich aus der folgenden Figurenbeschreibung und den abhängigen Unteransprüchen.

### Es zeigen:

- Fig. 1: eine perspektivische Ansicht auf einen erfindungsgemäßen Transportbehälter,
- Fig. 2: eine Draufsicht auf eine erfindungsgemäße Deckelfeststellvorrichtung,
- Fig. 3a: eine Ansicht der Deckelfeststellvorrichtung in der Transportposition von schräg vorne,
- Fig. 3b: eine Ansicht der Deckelfeststellvorrichtung in der Arretierposition von schräg vorne,
- Fig. 4a: eine perspektivische Ansicht einer Deckelfeststellvorrichtung mit einem Scharnier gemäß einem zweiten Ausführungsbeispiel in der Transportposition,
- Fig. 4b: eine perspektivische Ansicht der Deckelfeststellvorrichtung gemäß dem zweiten Ausführungsbeispiel in der Arretierposition, und
- Fig. 5a bis 5c: detaillierte Ansichten auf ein Rastelement einer Deckelfeststellvorrichtung gemäß einem dritten Ausführungsbeispiel in unterschiedlichen Positionen.

In den verschiedenen Figuren der Zeichnung sind gleiche Teile stets mit denselben Bezugszeichen versehen.

Zu der anschließenden Beschreibung wird beansprucht, dass die Erfindung nicht auf die Ausführungsbeispiele und dabei nicht auf alle oder mehrere Merkmale von beschriebenen Merkmalskombinationen beschränkt ist, vielmehr ist jedes einzelne Teilmerkmal des/jedes Ausführungsbeispiels auch losgelöst von allen anderen im Zusammenhang damit beschriebenen Teilmerkmalen für sich und auch in Kombination mit beliebigen Merkmalen eines anderen Ausführungsbeispiels von Bedeutung für den Gegenstand der Erfindung.

In Figur 1 ist ein erfindungsgemäßer Transportbehälter gezeigt, der ganz allgemein mit dem Bezugszeichen 1 versehen ist. Der Transportbehälter 1 weist einen Transportbehälterkörper 2 und einen Transportbehälterdeckel 3 auf. Der Transportbehälterkörper 2 und der Transportbehälterdeckel 3 sind über zwei Deckelfeststellvorrichtungen 4 miteinander verbunden.

Die Deckelfeststellvorrichtungen 4 weisen jeweils eine Lagereinheit 5 und eine Führungseinheit 6 auf. Die jeweilige Lagereinheit 5 ist an dem Transportbehälterdeckel 3 angebracht und die Führungseinheit 6 ist an dem Transportbehälterkörper 2 angebracht, insbesondere verschraubt oder vernietet. Die Deckelfeststellvorrichtungen 4 sind zwischen einer in Figur 3a dargestellten Transportposition und einer in Figur 3b dargestellten Arretierposition bewegbar.

Wie in Figur 2 dargestellt, weist jede Deckelfeststellvorrichtung 4 zusätzlich zur Lagereinheit 5 und zur Führungseinheit 6 einen Schwenkbügel 7 auf. Der Schwenkbügel 7 ist in einem Lagerelement 5a der Lagereinheit 5 gelagert, nämlich in einem Lager 8. Das Lager 8 ist im vorliegenden Ausführungsbeispiel als separate Komponente ausgebildet und über Nieten 9 mit dem Lagerelement 5a der Lagereinheit 5 verbunden.

Die Führungseinheit 6 weist ein Führungselement 6a und ein Rastelement 10 auf. Das Rastelement 10 wirkt in der Arretierposition mit dem Schwenkbügel 7 derart zusammen, dass die Deckelfeststellvorrichtung 4 in der Arretierposition gehalten wird (siehe Figur 3b). Hierzu bewirkt das Rastelement 10 bei einer Bewegung der Deckelfeststellvorrichtung 4 zwischen der Arretierposition und der Transportposition zumindest eine temporäre Verformung des Schwenkbügels 7. Insbesondere wirken das Rastelement 10 und der Schwenkbügel 7 in der Arretierposition kraftformschlüssig zusammen, so dass die Deckelfeststellvorrichtung 4 durch eine auf die Lagereinheit 5 bewirkte Kraft, die einen vorbestimmten Schwellenwert überschreitet, aus der Arretierposition gelöst werden kann.

Der Schwenkbügel 7 weist zwei Schwenkbügelschenkel 7a und mindestens eine Schwenkbügelbasis 7b auf. Die Schwenkbügelschenkel 7a sind über die Schwenkbügelbasis 7b miteinander verbunden.

Das Rastelement 10 weist auf jeder Seite jeweils eine Führungskontur 11 auf. Die Führungskonturen 11 sind in einer Draufsicht gegenüberliegend zueinander und seitlich an dem Rastelement 10 angeordnet, wie in der Figur 3a dargestellt. Bei einer Bewegung der Deckelfeststellvorrichtung 4 zwischen der Arretierposition und der Transportposition bewegt sich der Schwenkbügel 7 entlang der Führungskonturen 11 bzw. die Schwenkbügelschenkel 7a entlang der Führungskonturen 11. Im vorliegenden Ausführungsbeispiel bewegen sich die Schwenkbügelschenkel 7a im Wesentlichen synchron jeweils entlang einer entsprechenden Führungskontur 11.

Das Rastelement 10 ist im Wesentlichen achsensymmetrisch zu einer Mittelachse M der Deckelfeststellvorrichtung 4 ausgebildet, wobei sich die Mittelachse M sowohl durch die Lagereinheit 5 als auch durch die Führungseinheit 6 erstreckt. Durch die Mittelachse M wird die Deckelfeststellvorrichtung 4 in zwei symmetrische Hälften geteilt. Nachfolgend wird die Deckelfeststellvorrichtung 4 und insbesondere das Rastelement 10 und die Führungskontur 11 im Wesentlichen für eine achsensymmetrische Hälfte beschrieben. Es versteht sich von selbst, dass die Beschreibung gleichermaßen für die andere Hälfte der Deckelfeststellvorrichtung 4 gilt.

Bei der Bewegung der Deckelfeststellvorrichtung 4 von der Transportposition in die Arretierposition wird der Schwenkbügel 7 mit seinen Schwenkbügelschenkel 7a aufgestellt, so dass ein Winkel α (Fig. 3b) zwischen dem Führungselement 6a und dem Schwenkbügel 7a entsteht, genauer zwischen einer Ebene, in der sich das Führungselement 6a im Wesentlichen erstreckt, und einer Längsachse 7d des Schwenkbügelschenkels 7a. Der Winkel α erreicht in der Arretierposition seinen größten Wert. Bei der Bewegung der Deckelfeststellvorrichtung 4 von der Arretierposition in die Transportposition wird der Winkel α wieder reduziert, bis der Winkel α in der Transportposition seinen geringsten Wert, vorzugsweise 0°, erreicht.

Bei der Bewegung der Deckelfeststellvorrichtung 4 aus der Transportposition in die Arretierposition bewegt sich der Schwenkbügelschenkel 7a entlang des Rastelements 10. Hierbei wird der Schwenkbügelschenkel 7a durch die Führungskontur 11 geführt. Die Führungskontur 11 bewirkt dabei eine elastische Verformung des Schwenkbügelschenkels 7a. Im vorliegenden Ausführungsbeispiel drückt die Führungskontur 11 den Schwenkbügelschenkel 7a nach außen in Richtung eines Rands 6b der Führungseinheit 6.

Ferner weist die Führungskontur 11 eine Einbuchtung 12 auf. Wie in Figur 3b dargestellt, ist in der Arretierposition jeweils ein Schwenkbügelschenkel 7a teilweise in einer Einbuchtung 12 aufgenommen. Hierbei weist die Einbuchtung 12 eine Form auf, die eine Negativform einer Außenkontur 7a1 des Schwenkbügelschenkels 7a ist. Der Schwenkbügel 7 und damit auch der Schwenkbügelschenkel 7a weist einen kreisförmigen Querschnitt auf. Daher weist die Einbuchtung 12 eine in der Draufsicht im Wesentlichen kreissegmentförmige Form auf. Wie in der Figur 3a dargestellt, erstreckt sich die Einbuchtung 12 in einer Seitenansicht S in einem Winkel, der dem Winkel α in der Arretierposition entspricht. Somit steht in der Arretierposition der Schwenkbügelschenkel 7a kraftformschlüssig mit der Einbuchtung 12 in Eingriff.

Die Führungskontur 11 weist einen Einführabschnitt 14 auf. Der Einführabschnitt 14 ist teilweise gewölbt. Bei der Bewegung der Deckelfeststellvorrichtung 4 zwischen der Transportposition und der Arretierposition bewegt sich der Schwenkbügel 7, nämlich der Schwenkbügelschenkel 7a, zumindest teilweise entlang des Einführabschnitts 14. Durch die gewölbte Form des Einführabschnitts 14 wird die Bewegung in die Einbuchtung 12 erleichtert und der Schwenkbügelschenkel 7a sukzessive verformt. Eine maximale elastische Verformung erfahren die beiden Schwenkbügelschenkel 7a an einem Scheitelpunkt 13 des Einführabschnitts 14.

Aufgrund der Form des Einführabschnitts 14 erreicht der Schwenkbügelschenkel 7a seine maximale Verformung bei einer Bewegung aus der Transportposition in die Arretierposition, kurz bevor der Schwenkbügelschenkel 7a die Einbuchtung 12 erreicht. Wenn sich die Deckelfeststellvorrichtung 4 in der Arretierposition befindet, ist der Schwenkbügel 7 im vorliegenden Ausführungsbeispiel elastisch verformt, jedoch mit einem geringeren Verformungsgrad als im Fall der maximalen Verformung.

In der Arretierposition ist der Schwenkbügel 7 zumindest teilweise zwischen dem Rand 6b der Führungseinheit 6 und dem Rastelement 10 angeordnet. Wie in Figur 3b dargestellt, ist der Schwenkbügelschenkel 7a in der Arretierposition zwischen dem Rand 6b der Führungseinheit und der Führungskontur 11 angeordnet. Somit verformt sich der Schwenkbügel 7, nämlich der Schwenkbügelschenkel 7a, bei einer Bewegung aus der Transportposition in die Arretierposition elastisch zumindest teilweise in Richtung des Rands 6b der Führungseinheit 6.

Alternativ oder zusätzlich kann das Rastelement 10 zumindest einen Abschnitt aufweisen, der von einem seitlichen Rand 6c der Führungseinheit 6 hervorsteht, wobei das Rastelement 10 zumindest in diesem Abschnitt auf den Schwenkbügel 7 zuweist, so dass sich der Schwenkbügel 7 bei einer Bewegung zwischen der Arretierposition und der Transportposition von dem seitlichen Rand 6c der Führungseinheit 6 weg elastisch verformt.

Ferner weist die Führungseinheit 6 einen Kragen 6d auf, wobei das Rastelement 10 an dem Kragen 6d, nämlich in einer Kragenvertiefung 6e, angeordnet ist. Auch wenn es grundsätzlich möglich ist, dass das Rastelement 10 und das Führungselement 6a einstückig ausgebildet sind, sind im vorliegenden Ausführungsbeispiel das Rastelement 10 und das Führungselement 6a als voneinander verschiedene Bauteile ausgebildet. Das Rastelement 10 ist mit dem Führungselement 6a über Nieten 15 (in Figur 2 über drei Nieten 15, wobei lediglich eine Niete 15 exemplarisch mit einem Bezugszeichen versehen ist) verbunden. Zum Anbringen der Deckelfeststellvorrichtung 4 an dem Transportbehälter 1 kann der Kragen über Löcher 6f (in Figur 2 nur ein Loch 6f mit einem Bezugszeichen versehen) verfügen.

Darüber hinaus weist das Rastelement 10 eine Rastelementgrundeinheit 10a und eine Rasteinheit 10b auf. Im vorliegenden Ausführungsbeispiel sind die Rastelementgrundeinheit 10a und die Rasteinheit 10b einstückig ausgebildet. Die Rastelementgrundeinheit 10a und die Rasteinheit 10b können aber auch als voneinander verschiedene Bauteile ausgebildet sein, wobei es bevorzugt ist, wenn zumindest die Rasteinheit 10b aus Kunststoff hergestellt ist.

Die Rasteinheit 10b steht, wenn sich die Deckelfeststellvorrichtung 4 in der Arretierposition befindet, mit dem Schwenkbügel 7, insbesondere mit dem Schwenkbügelschenkel 7a, in Rasteingriff.

Im vorliegenden Ausführungsbeispiel ist der Schwenkbügel 7 einstückig ausgebildet, wobei der/jeder Schwenkbügelschenkel 7a zwei Ecken 7c aufweist und an einer Seite, die dem Lager 8 zuweisend angeordnet ist, mit der Schwenkbügelbasis 7b verbunden ist. Die Ecken 7c weisen eine gerundete Form auf. Ferner weist der Schwenkbügel 7 gemäß dem dargestellten Ausführungsbeispiel eine verjüngende Form auf, bei der sich die beiden Schwenkbügelschenkel 7a ausgehend von dem Lagerelement 5a in Richtung des Führungselements 6a annähern. Der Schwenkbügel 7 ist im Wesentlichen trapezförmig ausgebildet.

Bei einer Bewegung von der Transportposition in die Arretierposition werden die Schwenkbügelschenkel 7a durch die Führungskonturen 11 voneinander weg bewegt, so dass sich die Öffnung 16 zumindest temporär vergrößert. Beim Einrasten der Schwenkbügelschenkel in die Einbuchtungen 16 bewegen sich die Schenkbügelschenkel 7a zumindest teilweise wieder aufeinander zu.

Darüber hinaus weist der Schwenkbügel 7 eine Öffnung 16 auf. Da die Öffnung 16 zwischen dem Führungselement 6a und dem Rastelement 10 angeordnet ist, also Teil der Schwenkbügelbasis 7b, welche an der Führungseinheit 6 angeordnet ist, ist, ist die Schwenkbügelbasis 7b und damit die Öffnung 16 in Figur 2 lediglich mittels einer gestrichelte Linie dargestellt.

Wie aus Figur 1 ersichtlich, weist die Deckelfeststellvorrichtung 4 ferner Scharniere 17, hier zwei, auf. Diese Scharniere 17 sind vorliegend benachbart zu der Lagereinheit 5 und der Führungseinheit 6 angeordnet. Insbesondere weist jedes Scharnier 17 zwei Scharnierhälften 17a auf, wobei eine Scharnierhälfte 17a benachbart zu der Lagereinheit 5 und die andere Scharnierhälfte 17a benachbart zu der Führungseinheit 6 angeordnet ist.

Die Figuren 4a und 4b zeigen eine Deckelfeststellvorrichtung 4 gemäß einem zweiten Ausführungsbeispiel. Genauso wie die Deckelfeststellvorrichtung 4 gemäß den Figuren 2, 3a und 3b weist auch die Deckelfeststellvorrichtung 4 gemäß den Figuren 4a und 4b eine Lagereinheit 5 und eine Führungseinheit 6 auf. Hinsichtlich der Ausgestaltung der Lagereinheit 5 und der Führungseinheit 6 sei auf die Beschreibung der Figuren 2, 3a und 3b verwiesen.

Ferner weist die Deckelfeststellvorrichtung 4 gemäß den Figuren 4a und 4b einen Schwenkbügel 7 auf. Der Schwenkbügel 7 ist in der Lagereinheit 5 schwenkbar gelagert, so dass die Deckelfeststellvorrichtung 4 zwischen einer Transportposition (siehe Figur 4a) und einer Arretierposition (siehe Figur 4b) bewegbar ist.

Auch die in den Figuren 4a und 4b dargestellte Deckelfeststellvorrichtung 4 weist ein Scharnier 17 mit zwei Scharnierhälften 17a auf. Wie aus Figuren 4a ersichtlich, können die Scharnierhälften 17a unterschiedlich große Erstreckungen in eine Längsrichtung L aufweisen.

Das Scharnier 17 ist teilweise zwischen der Lagereinheit 5 und der Führungseinheit 6 angeordnet. Der Schwenkbügel 7 ist teilweise zwischen dem Scharnier 17 und der Lagereinheit 5 und teilweise zwischen dem Scharnier 17 und der Führungseinheit 6 angeordnet. Ein lediglich angedeutetes Lagerelement 5a ist zwischen der Lagereinheit 5 und einer Scharnierhälfte 17a angeordnet. Ferner ist das Scharnier 17 so angeordnet, dass das Rastelement 10 (nicht dargestellt) zumindest teilweise zwischen der Führungseinheit 6 und dem Scharnier 17, insbesondere einer Scharnierhälfte 17a, angeordnet ist. Das Scharnier 17 bedeckt das Rastelement 10, so dass das Rastelement 10 vor Umwelteinflüssen geschützt ist.

Zur Befestigung an einem Transportbehälter 1 weist auch die Deckelfeststellvorrichtung 4 gemäß dem zweiten, in den Figuren 4a und 4b dargestellten, Ausführungsbeispiel einen Kragen 6d mit Löchern 6f (hier nur ein Loch 6f mit einem Bezugszeichen versehen) auf. Ferner weist zudem das Scharnier 17 mehrere Scharnierlöcher 17b auf. Bei korrekter Anbringung des Scharniers 17 auf der Lagereinheit 5 und der Führungseinheit 6 ist ein Scharnierloch 17b fluchtend mit einem Loch 6f angeordnet, so dass ein (nicht dargestelltes) Befestigungselement, beispielsweise eine Niete oder Schraube, das Scharnier 17 und die Lagereinheit 5, bzw. die Führungseinheit 6 gemeinsam an einem Transportbehälter befestigt.

Das Rastelement 10 des Ausführungsbeispiels der Figuren 4a und 4b ist beispielsweise gemäß dem nachfolgend in Bezug auf die Figuren 5a bis 5c beschriebenen Ausführungsbeispiel eines Rastelements 10 ausgebildet. Es ist insbesondere auch vorgesehen, dass das Rastelement gemäß der Figuren 1 bis 3b ausgebildet ist.

Eine weitere Ausführungsform einer Deckelfeststellvorrichtung 4 ist in Detailansichten in den Figuren 5a bis 5c dargestellt. Bei dieser Ausführungsform ist das Rastelement 10 in einer Öffnung 16 eines Schwenkbügels 7 angeordnet (siehe Figur 5a bis 5c). Das Rastelement 10 ist zwischen zwei einander gegenüberliegenden Stirnflächen der Schwenkbügelbasis 7b bzw. zwischen zwei Schwenkbügelbasisendabschnitten 7f angeordnet.

Ausgehend von der Transportposition, wie sie in Figur 5a dargestellt ist, bewegt sich ein Schwenkbügel 7, nämlich mindestens ein (hier zwei) Schwenkbügelbasisendabschnitt 7f einer Schwenkbügelbasis 7b des Schwenkbügels 7, entlang einer Führungskontur 11 des Rastelements 10. Hierbei erfährt der Schwenkbügel 7, insbesondere zumindest ein (hier zwei) Schwenkbügelschenkel 7a, eine elastische Verformung von der Führungskontur 11 weg. Die Bewegung des Schwenkbügels 7 wird erleichtert, indem ein Einführabschnitt 14 vorgesehen ist. An einem Scheitelpunkt 13 des Einführabschnitts 14 erfahren die Schwenkbügelschenkel 7a eine maximale Verformung (siehe Figur 5b). Die Schwenkbügelschenkel 7a werden in Richtung eines Rand 6b der Führungseinheit 6 elastisch verformt.

Nach dem Passieren des Scheitelpunkts 13 bewegen sich die Schwenkbügelschenkel 7a wieder aufeinander zu, so dass die elastische Verformung zumindest teilweise wieder aufgehoben wird (siehe Figur 5c). Die Schwenkbügelbasisendabschnitte 7f liegen in der Arretierposition an dem Rastelement 10 an und wirken zumindest teilweise mit dem Rastelement 10 bzw. dessen Führungskonturen 11 kraftformschlüssig zusammen, um den Schwenkbügel 7 zu arretieren.

Das Rastelement 10 gemäß der in den Figuren 5a bis 5c dargestellten Ausführungsform weist einen achsensymmetrischen Aufbau zu einer Rastelementmittelachse R auf (siehe Figur 5b).

Ferner weist das Rastelement 10 gemäß der Ausführungsform der Figuren 5a bis 5c Verbindungsmittel 18, hier zwei (siehe Figur 5b), auf, beispielsweise Schrauben oder Nieten. Mit den Verbindungsmitteln 18 sind das Rastelement 10 und die Führungseinheit 6 verbindbar. Bei diesem Ausführungsbeispiel ist insbesondere auch vorgesehen, dass das Rastelement 10, wie bei den Figuren 4a und 4b, von einem Scharnier 17 abgedeckt ist.

Die Erfindung ist nicht auf die dargestellten und beschriebenen Ausführungsbeispiele beschränkt, sondern umfasst auch alle im Sinne der Erfindung gleichwirkenden Ausführungen. Es wird ausdrücklich betont, dass die Ausführungsbeispiele nicht auf alle Merkmale in Kombination beschränkt sind, vielmehr kann jedes einzelne Teilmerkmal auch losgelöst von allen anderen Teilmerkmalen für sich eine erfinderische Bedeutung haben. Ferner ist die Erfindung bislang auch noch nicht auf die im Anspruch 1 definierte Merkmalskombination beschränkt, sondern kann auch durch jede beliebige andere Kombination von bestimmten Merkmalen aller insgesamt offenbarten Einzelmerkmale definiert sein. Dies bedeutet, dass grundsätzlich praktisch jedes Einzelmerkmal des Anspruchs 1 weggelassen beziehungsweise durch mindestens ein an anderer Stelle der Anmeldung offenbartes Einzelmerkmal ersetzt werden kann.

### Bezugszeichenliste

- 1: Transportbehälter
- 2: Transportbehälterkörper
- 3: Transportbehälterdeckel
- 4: Deckelfeststellvorrichtung
- 5: Lagereinheit
- 5a: Lagerelement
- 6: Führungseinheit
- 6a: Führungselement
- 6b: Rand
- 6c: seitlicher Rand
- 6d: Kragen
- 6e: Kragenvertiefung
- 6f: Loch
- 7: Schwenkbügel
- 7a: Schwenkbügelschenkel
- 7a1: Außenkontur
- 7b: Schwenkbügelbasis
- 7c: Ecke
- 7d: Längsachse
- 7f: Schwenkbügelbasisendabschnitt
- 8: Lager
- 9: Niete
- 10: Rastelement
- 10a: Rastelementgrundeinheit
- 10b: Rasteinheit
- 11: Führungskontur
- 12: Einbuchtung
- 12a: Randbereich
- 13: Scheitelpunkt
- 14: Einführabschnitt
- 15: Niete
- 16: Öffnung
- 17: Scharnier
- 17a: Scharnierhälfte
- 17b: Scharnierloch
- 18: Befestigungsmittel

- L: Längsrichtung
- M: Mittelachse
- R: Rastelementmittelachse
- S: Seitenansicht
- α: Winkel

## Patentansprüche

1. Deckelfeststellvorrichtung (4) für einen Transportbehälter (1), mit mindestens einer Lagereinheit (5), mindestens einer Führungseinheit (6) und mindestens einem Schwenkbügel (7),
wobei die Deckelfeststellvorrichtung (4) zumindest zwischen einer Arretierposition und einer Transportposition bewegbar ist,
wobei die Führungseinheit (6) mindestens ein Rastelement (10) aufweist, wobei der Schwenkbügel (7) an der Lagereinheit (5) schwenkbar gelagert und an der Führungseinheit (6) geführt ist,
und der Schwenkbügel (7) in der Arretierposition derart mit dem Rastelement (10) zusammenwirkt, dass die Deckelfeststellvorrichtung (4) in der Arretierposition gehalten wird,
**dadurch gekennzeichnet, dass**
zumindest das Rastelement (10) bei einer Bewegung der Deckelfeststellvorrichtung (4) zwischen der Arretierposition und der Transportposition zumindest eine temporäre elastische Verformung des Schwenkbügels (7) bewirkt.

2. Deckelfeststellvorrichtung (4) nach Anspruch 1,
**dadurch gekennzeichnet, dass**
das Rastelement (10) und der Schwenkbügel (7) in der Arretierposition kraftformschlüssig zusammenwirken.

3. Deckelfeststellvorrichtung (4) nach Anspruch 1 oder 2,
**dadurch gekennzeichnet, dass**
das Rastelement (10) mindestens eine Führungskontur (11), insbesondere eine in der Draufsicht seitlich an dem Rastelement (10) angeordnete Führungskontur (11), aufweist, und
dass bei einer Bewegung der Deckelfeststellvorrichtung (4) zwischen der Arretierposition und der Transportposition die Führungskontur (11) eine elastische Verformung des Schwenkbügels (7), insbesondere eines Schwenkbügelschenkels (7a) des Schwenkbügels (7), bewirkt.

4. Deckelfeststellvorrichtung (4) nach Anspruch 3,
**dadurch gekennzeichnet, dass**
dass die Führungskontur (11) mindestens eine Einbuchtung (12) aufweist, und dass der Schwenkbügel (7), insbesondere der Schwenkbügelschenkel (7a), in der Arretierposition, vorzugsweise nur in der Arretierposition, zumindest teilweise in der Einbuchtung (12) aufgenommen ist.

5. Deckelfeststellvorrichtung (4) nach Anspruch 4,
**dadurch gekennzeichnet, dass**
dass die Form der Einbuchtung (12) eine Negativform der Außenkontur (7a) des Schwenkbügelschenkels (7a) in der Arretierposition ist.

6. Deckelfeststellvorrichtung (4) nach Anspruch 4 oder 5,
**dadurch gekennzeichnet, dass**
die Einbuchtung (11) mindestens einen Stützvorsprung aufweist, und dass sich der Stützvorsprung in einem Randbereich (12a) der Einbuchtung (12) erstreckt.

7. Deckelfeststellvorrichtung (4) nach einem der Ansprüche 3 bis 6,
**dadurch gekennzeichnet, dass**
die Führungskontur (11) mindestens einen Einführabschnitt (14) aufweist, insbesondere dass der Einführabschnitt (14) zumindest teilweise gewölbt ist, vorzugsweise dass sich der Schwenkbügel (7) bei einer Bewegung zwischen der Arretierposition und der Transportposition zumindest teilweise entlang des Einführabschnitts (14) bewegt.

8. Deckelfeststellvorrichtung (4) nach einem der vorhergehenden Ansprüche,
**dadurch gekennzeichnet, dass**
der Schwenkbügel (7) in der Arretierposition zumindest teilweise zwischen einem Rand (6b) der Führungseinheit (6) und dem Rastelement (10), insbesondere der Führungskontur (11), angeordnet ist, so dass sich der Schwenkbügel (7) bei einer Bewegung zwischen der Arretierposition und der Transportposition elastisch zumindest teilweise in Richtung des Rands (6b) der Führungseinheit (6) verformt.

9. Deckelfeststellvorrichtung (4) nach einem der vorhergehenden Ansprüche,
**dadurch gekennzeichnet, dass**
das Rastelement (10), insbesondere die Führungskontur (11), zumindest teilweise von einem seitlichen Rand (6c) der Führungseinheit (6) hervorsteht, und dass das Rastelement (10) auf den Schwenkbügel (7) zuweist, so dass sich der Schwenkbügel (7) bei einer Bewegung zwischen der Arretierposition und der Transportposition elastisch von dem seitlichen Rand (6c) der Führungseinheit (6) weg verformt.

10. Deckelfeststellvorrichtung (4) nach einem der vorhergehenden Ansprüche,
**dadurch gekennzeichnet, dass**
die Führungseinheit (6) mindestens einen Kragen (6d) aufweist, und dass das Rastelement (10) an dem Kragen (6d), insbesondere in einer Kragenvertiefung (6e), angeordnet ist.

11. Deckelfeststellvorrichtung (4) nach einem der vorhergehenden Ansprüche,
**dadurch gekennzeichnet, dass**
die Führungseinheit (6) ein Führungselement (6a) aufweist und
dass das Rastelement (10) als von dem Führungselement (6a) verschiedenes Bauteil ausgebildet ist, insbesondere dass das Rastelement (10) mit dem Führungselement (6) verbunden ist, beispielsweise lösbar verbunden ist oder vernietet ist, vorzugsweise dass das Rastelement (10) mindestens eine Rastelementgrundeinheit (10a) und mindestens eine Rasteinheit (10b) aufweist,
weiter bevorzugt dass in der Arretierposition der Schwenkbügel (7) mit der Rasteinheit (10) in Rasteingriff steht, oder
dass das Rastelement (10) einstückig mit dem Führungselement (6a) ausgebildet ist.

12. Deckelfeststellvorrichtung (4) nach einem der vorhergehenden Ansprüche,
**dadurch gekennzeichnet, dass**
der Schwenkbügel (7) einstückig ausgebildet ist, vorzugsweise mit gerundeten Ecken (7c).

13. Deckelfeststellvorrichtung (4) nach einem der vorhergehenden Ansprüche,
**dadurch gekennzeichnet, dass**
der Schwenkbügel (7) mindestens eine Öffnung (16) aufweist, insbesondere dass die Öffnung (16) an einer Schwenkbügelbasis (7b), die an der Führungseinheit (6) angeordnet ist, insbesondere zwischen dem Führungselement (6a) und dem Rastelement (10), vorgesehen ist, und/oder
insbesondere dass das Rastelement (10) innerhalb der Öffnung (16) angeordnet ist.

14. Deckelfeststellvorrichtung (4) nach einem der vorhergehenden Ansprüche,
**dadurch gekennzeichnet, dass**
die Deckelfeststellvorrichtung (4) ferner mindestens ein Scharnier (17) aufweist, und
dass das Scharnier (17) seitlich benachbart zu der Lagereinheit (5) und der Führungseinheit (6) angeordnet ist, und/oder
dass das Scharnier (17) zwischen der Lagereinheit (5) und der Führungseinheit (6) angeordnet ist, und/oder
dass das Rastelement (10) zumindest teilweise zwischen dem Scharnier (17) und der Führungseinheit (6) oder zwischen dem Scharnier (17) und der Lagereinheit (5) angeordnet ist.

15. Transportbehälter (1) aufweisend:
- mindestens einen Transportbehälterkörper (2),
- mindestens einen Transportbehälterdeckel (3), und
- mindestens eine Deckelfeststellvorrichtung (4) nach einem der vorhergehenden Ansprüche, wobei die Deckelfeststellvorrichtung (4) den Transportbehälterkörper (2) und den Transportbehälterdeckel (3) verbindet, insbesondere wobei die Lagereinheit (5) an dem Transportbehälterdeckel (3) angebracht ist und die Führungseinheit (6) an dem Transportbehälterkörper (2) angebracht ist.
